# EUROPÄISCHE PATENTSCHRIFT

(11) **EP 1 063 665 B1**
(45) Veröffentlichungstag und Bekanntmachung des Hinweises auf die Patenterteilung: **24.11.2004**
(21) Anmeldenummer: 00112186.2
(22) Anmeldetag: 07.06.2000
(51) Int. Cl.: H01H 71/08, H01H 1/58, H01R 13/703

(54) **Installationsschaltgerät**
Electric installation switchgear
Contacteur d'installation électrique

(30) Priorität: 22.06.1999 DE 19928501
(43) Veröffentlichungstag der Anmeldung: 27.12.2000
(73) Patentinhaber: ABB PATENT GmbH, 68526 Ladenburg (DE)
(72) Erfinder: Flohr, Peter, Dipl.-Ing., 55128 Mainz (DE); Werner, Karl Thomas, Dipl.-Ing., 68753 Wiesental (DE)
(74) Vertreter: Miller, Toivo

(56) Entgegenhaltungen:
- DE-U- 8 907 532
- US-A- 3 891 298
- US-A- 4 809 132

## Beschreibung

Die Erfindung betrifft ein Installationsschaltgerät, beispielsweise einen Leitungsschutzschalter oder einen Fehlerstromschutzschalter und dgl., mit wenigstens einer Anschlußklemme zum Anschließen eines elektrischen Draht- oder Litzenleiters. Eine derartige Auschlussklemme ist z.B. in der DE-A-2 632 063 offenbart.

Elektrische Installationsgeräte, die in einer Hausinstallationsverteilung eingesetzt sind, besitzen wenigstens eine Anschlußklemme, an der ein elektrischer Draht- oder Litzenleiter angeschlossen werden kann. Bis jetzt sind die Anschlußklemmen speziell gestaltest, damit sie in einen Aufnahmeraum innerhalb des Installationsschaltgerätes eingesetzt werden können; zum Anschließen eines Leiters muß dieser durch eine Anschlußöffnung ins Innere des Installationsschaltgerätes eingeführt und mit der Klemme durch Schraubverbindung elektrisch leitend verbunden werden. Zu diesem Zweck besitzt eine Anschlußklemme normalerweise einen Rahmen sowie ein geeignetes Druckstück, das mit einer Klemmschraube zusammenwirkt, welche von der Bedienungsfront her betätigt werden kann.

Eine solche Anschlussklemme ist beispielsweise in der US 3 891 298 offenbart. Sie weist einen Trägerkörper mit einer Durchführung auf, in welcher sowohl der Leiter als auch ein Anschlusselement des Installationsschaltgerätes durch eine Schraubklemme anschließbar sind.

Aufgabe der Erfindung ist es, ein Installationsgerät mit einer Anschlußklemme zu schaffen, bei dem der Anschluß eines Leiters vereinfacht werden kann.

Diese Aufgabe wird erfindungsgemäß durch die Merkmale des Anspruches 1 gelöst.

Erfindungsgemäß dient als Anschlußklemme eine handelsübliche Lüsterklemme, die zwei in entgegengesetzter Richtung verlaufende Zugangsöffnungen für Anschlußleiter aufweist.

Gemäß einer bevorzugten Ausgestaltung der Erfindung besitzt die Lüsterklemme auf wenigstens einer Anschlußseite eine schraubenlose Klemmverbindung, beispielsweise eine solche Klemmverbindung, die als Käfigzugfederklemme im Handel erhältlich ist. Diese Anschlußtechnik ermöglicht es, das Anschlußelement am Installationsschaltgerät als Steckelement auszubilden, über das die Lüsterklemme steckbar ist.

Damit wird erreicht, daß der Installateur die in der Installationsanlage oder Verteileranlage verlegten Kabel von vornherein mit der Lüsterklemme versehen kann, insoweit, als die Lüsterklemmen an jeweils einem Kabel angeschlossen werden. Dabei kann diese Anschlußmöglichkeit der Lüsterklemme am Kabel oder am Leiter eine Schraubverbindung sein. Danach kann die Lüsterklemme in die Aufnahmeöffnung am Schaltgerät eingeführt werden, wobei die Lüsterklemme auf das Steckelement aufgesteckt wird.

Weitere vorteilhafte Ausgestaltungen und Verbesserungen der Erfindung sind den weiteren Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: eine schematische Schnittansicht durch eine Lüsterklemme,
- Fig. 2: eine Schnittansicht durch ein elektrisches Installationsgerät vor dem Einsetzen der Lüsterklemme, und
- Fig. 3: die Schnittansicht des Installationsschaltgerätes gemäß Fig. 2 nach dem Einsetzen der Lüsterklemme.

Eine Lüsterklemme 10 besitzt einen quaderförmigen Isolierkörper 11, der an den entgegengesetzt liegenden Stirnflächen 12, 13 Aufnahmeöffnungen 14 und 15 zum Einfügen eines elektrischen Leiters aufweist. Weiterhin besitzt der Isolierkörper 11 zwei in Einsteckrichtung hintereinander liegende Queröffnungen 16 und 17, und im Inneren des lsolierkörpers 11 ist ein Kontaktträger 18 aus elektrisch leitendem Material vorgesehen, der an einer Seite eine Einstecköffnung 19 aufweist, die mit der Öffnung 14 fluchtet; im Bereich der Öffnung 15 ist an dem Kontaktkörper 18 ein Federelement 20 befestigt, das als schraubenlose Klemme ausgebildet ist. Die Fig. 1 zeigt eine etwa geschlossene schraubenlose Klemme aus einem Federstahl, der so gebogen ist, daß sein eines Ende 21 gegen die Innenfläche eines parallel zur Einsteckrichtung verlaufenden Schenkels 22 federnd anliegt. Ein in die Einstecköffnung 19 eingestecktes Leiterende wird mittels einer Klemmschraube 23 festgeschraubt; zwischen das Ende 21 und die Innenfläche des Schenkels 22 kann ein Steckerstift eingesteckt werden, der innerhalb der schraubenlosen Klemme durch Federkraft festgehalten ist. Selbstverständlich kann jede Art einer schraubenlosen Klemme verwendet werden, in die ein Draht oder Stift einsteckbar ist.

Die Fig. 2 zeigt ein elektrisches Installationsgerät 30, das an einer Schmalseitenwand eine zur Schmalseitenwand hin geöffnete Aufnahmeöffnung 31 aufweist, die der Form der Lüsterklemme gemäß Fig. 1 angepaßt ist. An den Begrenzungsflächen 32 und 33, die senkrecht an die Schmalseitenfläche 34 anschließen, befinden sich im Bereich der Schmalseitenfläche 34 sich gegenüberliegende Rastnasen 35 und 36, die eine Sägezahnform aufweisen, deren Schrägfläche zur Außenseite des Installationsschaltgerätes 30 gerichtet ist. Die innere Endfläche 37 der Aufnahmeöffnung 31, die parallel zur Schmalseitenwand 34 verläuft, besitzt eine Durchgangsöffnung 38, durch die ein Stekkerstift 39 hindurch ins Innere der Aufnahmeöffnung 31 hineinragt.

An der Lüsterklemme 10 ist schon ein elektrischer Leiter 40 in Form eines Kabels angeschlossen, wobei dieses Kabel mit seinem abisolierten Ende durch die Einführöffnung 14 in die Einstecköffnung 19 eingefügt und darin mittels der Klemmschraube 23 verklemmt ist. Dieser Arbeitsgang des Anschließens der Lüsterklemme 10 an das Kabel 40 kann unabhängig von der Montage des Installationsgerätes innerhalb der Verteilung erfolgen.

Die mit dem Anschlußkabel 40 verbundene Lüsterklemme 10 wird in die Aufnahmeöffnung 31 eingesteckt und zwar dergestalt, daß der Steckerstift 39 zwischen den Schenkel 22 und dem Ende 21 der schraubenlosen Anschlußklemme 20 eingreift. Sobald die Lüsterklemme 10 die Nasen 35 und 36 passiert hat, ist die Lüsterklemme 10 im Installationsschaltgerät 30 festgelegt.

Die Erleichterung für den Installateur erfolgt dadurch, daß das Bestücken der einzelnen Kabel mit der Lüsterklemme in einem einheitlichen Arbeitsgang erfolgen kann; sodann können die Installationsschaltgeräte in den Verteiler eingesetzt und daran anschließend die Lüsterklemmen 10 mit dem Kabel 40 in das Installationsschaltgerät eingesteckt werden.

Es besteht natürlich auch die Möglichkeit, die Schraubenverbindung durch eine entsprechende schraubenlose Anschlußklemme zu ersetzen, so daß dann auch das Kabel 40 schraubenlos einfach ins Innere der Lüsterklemme eingesteckt werden kann.

## Patentansprüche

1. Instaltationsschaltgerät (30), z.B. Leitungsschutzschalter, Fehlerstromschutzschalter und dgl., mit wenigstens einer Anschlussklemme (10) zum Anschließen elektrischer Draht- oder Litzenleiter (40),
wobei die Anschlussklemme eine Lüsterklemme (10) ist,
o die einen Isolierkörper (11) mit an dessen entgegengesetzten Enden (12, 13) befindlichen ersten und zweiten Anschlussstellen (14, 15) zum Einfügen eines elektrischen Leiters (40) bzw. eines Anschlusselementes (39) aufweist und
o die einen zwischen den beiden Anschlussstellen (14, 15) verlaufenden Kontaktkörper (18) mit zwei Anschlussseiten zur Herstellung des elektrischen Kontaktes zwischen an den Anschlussstellen (14, 15) eingefügten Leitern (40) und/oder Anschlusselementen (39) aufnimmt, und
wobei an der ersten Anschlussstelle (14) ein Leiter anschließbar ist, **dadurch gekennzeichnet,**
**dass** die Lüsterklemme (10) in eine Aufnahmeöffnung (31) des Installationsgerätes (30) so einfügbar ist, dass zwischen einem Anschlusselement (39) am Installationsschaltgerät und der Lüsterklemme (10) an der zweiten Anschlussstelle (15) eine elektrische Verbindung entsteht.

2. Installationsschaltgerät (30) nach Anspruch 1, **dadurch gekennzeichnet, dass** die Lüsterklemme (10) auf wenigstens einer Anschlussseite eine schraubenlose Klemme (20) besitzt.

3. Installationsschaltgerät nach einem der vorherigen Ansprüche, **dadurch gekennzeichnet, dass** das Installationsschaltgerät (30) eine von der Schmalseitenwand (34) aus zugängliche Aufnahmeöffnung (31) aufweist, in die die Lüsterklemme (10) einfügbar und darin verrastbar ist.

4. Installationsschaltgerät nach einem der vorherigen Anasprüche, **dadurch gekennzeichnet, dass** das Anschlusselement (39) am Installationsschaltgerät (30) ein Steckerstift (39) ist, auf den die Lüsterklemme (10) mit der schraubenlosen Klemme (20) aufsteckbar ist.

5. Installationsschaltgerät nach Anspruch 4, **dadurch gekennzeichnet, dass** die Lüsterklemme (10) mittels eines Sicherungselementes, z.B. einer Verrastung, gegen Herausziehen gesichert ist.

## Claims

1. Service switching device (30), for example a circuit breaker, residual current device or the like, having at least one connecting terminal (10) for the connection of electrical wire or braided conductors (40), with the connecting terminal being a lamp-wire terminal (10),
o which has an insulating body (11) with first and second connection points (14, 15), which are located at its opposite ends (12, 13) for insertion of an electrical conductor (40) and/or of a connecting element (39), and
o which holds a contact body (18), which runs between the two connecting points (14, 15), with two connection sides in order to produce the electrical contact between conductors (40) that are inserted at the connecting points (14, 15) and/or connecting elements (39), and
in which a conductor can be connected to the first connecting point (14), **characterized**
**in that** the lamp-wire terminal (10) can be inserted into a retaining opening (31) in the service device (30) such that there is an electrical connection between a connecting element (39) on the service switching device and the lamp-wire terminal (10) at the second connecting point (15).

2. Service switching device (30) according to Claim 1, **characterized in that** the lamp-wire terminal (10) has a screwless terminal (20) on at least one connection side.

3. Service switching device according to one of the preceding claims, **characterized in that** the service switching device (30) has a retaining opening (31) which is accessible from the narrow sidewall (34) and into which the lamp-wire terminal (10) can be inserted and can be latched in.

4. Service switching device according to one of the preceding claims, **characterized in that** the connecting element (39) on the service switching device (30) is a plug pin (39) onto which the lamp-wire terminal (10) can be plugged by means of the screwless terminal (20).

5. Service switching device according to Claim 4, **characterized in that** the lamp-wire terminal (10), is secured against being pulled out by means of a securing element, for example a latch.

## Revendications

1. Contacteur (30) d'installation électrique, par exemple disjoncteur de protection de ligne, disjoncteur à courant de défaut ou un dispositif analogue, comprenant au moins une borne de connexion (10) pour connecter des fils conducteurs ou des cordons électriques (40),
la borne de connexion étant formée d'un bloc de jonction (10)
- qui présente un corps isolant (11), dont les extrémités (12, 13) opposées comportent un premier et un deuxième point de connexion (14, 15) aux fins d'insérer un conducteur électrique (40) ou un élément de connexion (39), et
- qui reçoit un corps de contact (18) s'étendant entre les deux points de connexion (14, 15) et comportant deux côtés de connexion pour établir le contact électrique entre des conducteurs (40) et/ou des éléments de connexion (39) insérés au niveau des points de connexion (14, 15), et
un conducteur pouvant être connecté au premier point de contact,
**caractérisé en ce que** le bloc de jonction (10) peut être inséré dans un logement récepteur (13) du contacteur (30) d'installation électrique de manière à établir une liaison électrique entre un élément de connexion (39) du contacteur d'installation électrique et le bloc de jonction (10), au niveau du deuxième point de connexion (15).

2. Contacteur (30) d'installation électrique selon la revendication 1, **caractérisé en ce que** le bloc de jonction (10) comprend une borne sans vis (20) sur au moins un côté de connexion.

3. Contacteur d'installation électrique selon une des revendications précédentes, **caractérisé en ce que** ledit contacteur (30) d'installation électrique présente un logement récepteur (31) qui est accessible depuis la paroi de petit côté (34) et dans lequel on peut insérer et encliqueter le bloc de jonction (10).

4. Contacteur d'installation électrique selon une des revendications précédentes, **caractérisé en ce que** l'élément de connexion (39) dudit contacteur (30) est un connecteur mâle (39), sur lequel le bloc de jonction (10) peut être enfiché avec la vis sans borne (20).

5. Contacteur d'installation électrique selon la revendication 4, **caractérisé en ce que** le bloc de jonction (10) est verrouillé au moyen d'un élément de blocage, par exemple d'un élément à encliquetage, pour empêcher son retrait.
